# EUROPÄISCHE PATENTSCHRIFT

(11) **EP 3 492 684 B1**
(45) Veröffentlichungstag und Bekanntmachung des Hinweises auf die Patenterteilung: **22.07.2020**
(21) Anmeldenummer: 18206690.2
(22) Anmeldetag: 16.11.2018
(51) Int. Cl.: E06B 7/20

(54) **AUSLÖSEWIPPE FÜR EINE DICHTUNGSEINRICHTUNG EINER DREHTÜR**
TRIPPING ROCKER FOR A SEAL OF A HINGED DOOR
BASCULE DE DÉCLENCHEMENT POUR UN DISPOSITIF D'ÉTANCHÉITÉ D'UNE PORTE PIVOTANTE

(30) Priorität: 29.11.2017 DE 202017107248 U
(43) Veröffentlichungstag der Anmeldung: 05.06.2019
(73) Patentinhaber: Holzbau Schmid GmbH & Co. KG, 73099 Adelberg (DE)
(72) Erfinder: Heck, Winfried, 74736 Hartheim / Gerichtstetten (DE)
(74) Vertreter: Davepon, Björn

(56) Entgegenhaltungen:
- EP-A1- 3 293 343
- DE-A1- 3 335 308
- DE-U1-202007 016 379
- DE-U1-202010 015 083

## Beschreibung

Die vorliegende Erfindung betrifft eine Drehtür nach Anspruch 1.

Es ist aus dem Stand der Technik bekannt, Türen zur besseren Abdichtung von Schall, Kälte oder Feuchtigkeit mit Dichtungen zu versehen. Im Zargenbereich ist dies verhältnismäßig einfach durch einsteckbare oder aufklebbare Dichtungsprofile realisierbar. Soll jedoch im Durchgangsbereich bodenseitig auf die Verwendung einer Schwelle verzichtet werden, wird die Tür in der Regel mit einer selbsttätig absenkbaren Bodendichtung versehen, die auf der Unterseite des Türblatts in dieses eingesetzt ist.

Eine derartige selbsttätig absenkbare Türdichtung für schwellenlose Türen ist beispielsweise aus dem deutschen Gebrauchsmuster DE 79 02 716 U1 bekannt. Die hier beschriebene automatische Türdichtung weist ein Dichtungsgehäuse auf, in dem eine Dichtungsleiste und ein Mechanismus zum Verschieben der Dichtungsleiste relativ zum Dichtungsgehäuse angeordnet ist. Damit sich die Bodendichtung erst kurz vor dem vollständigen Schließen der Türe absenkt, weist der Mechanismus einen seitlich am Türblatt angeordneten Auslöser auf, der beim Schließen des Türblatts auf die Zarge aufläuft und von der hierbei auftretenden Kraft nach innen in das Türblatt hineingedrückt wird. Dort wird mittels einer Kraftumlenkung über eine schräg verlaufende Gleitfläche die Bodendichtung nach unten geführt.

Bei einer solchen Anordnung kann das Problem auftreten, dass der Auslöser beim Schließen an einer Kante zwischen einer in Laibungsrichtung verlaufenden Fläche und einer dazu senkrechen Fläche anschlägt und hierbei verkantet. Der Auslöser kann dann zwischen dem Türblatt und dem Türrahmen eingeklemmt werden, wodurch ein Auslösen der Dichtung verhindert wird. Hierzu ist in DE 20 2007 016 379 U1 vorgeschlagen, den Auslöser mit einem pilzförmig vergrößerten Kopf zu versehen.

Das Dokument DE 3335308 A1 offenbart eine mit einem Federpaar und einem Winkelhebel gesteuerte Dichtungsschiene für Türflügel.

In der noch nicht veröffentlichten deutschen Gebrauchsmusteranmeldung DE 20 2017 103 556.5 ist eine spezielle Geometrie eines Zargen- und damit zusammenwirkendenden Türfalzprofils offenbart. Darin wird eine mindestens dreifach abgeschrägte Falzgeometrie seitens des Anschlagprofils einerseits und seitens des im Schließzustand darin eingreifenden Tür- bzw. Fensterblatts andererseits vorgeschlagen, so dass der zur Verfügung gestellte lichte Durchgang als auch die Abdichtung der Tür bzw. des Fensters weiter verbessert ist, insbesondere da die Schmalfläche des Tür- bzw. Fensterblatts und die mit diesem im Schließzustand der Tür bzw. des Fensters zusammenwirkende Fläche des Anschlagprofils jeweils vier sich aneinander anschließende Flächen aufweisen, die Winkel mit speziell aufeinander abgestimmten Winkelbereichen bzw. Winkelwerten einschließen, wobei die Flächen des Anschlagprofils im Wesentlichen korrespondierend zu den Flächen der Schmalfläche des Tür- bzw. Fensterblatts bzw. die Flächen der Schmalfläche des Tür- bzw. Fensterblatts im Wesentlichen korrespondierend zu den Flächen des Anschlagprofils ausgebildet sind. Hierdurch wird eine Verbesserung des Brandschutzes und/oder Rauchschutzes erreicht.

Bei den vorgenannten Lösungen sind die Türen jeweils als Drehtüren ausgebildet und an Türbändern in der Weise aufgehängt, dass der Drehpunkt sich nahe der Türblattkante beziehungsweise der Zargenfalzkante befindet. Wollte man die vorgenannten Lösungen jedoch bei Türen einsetzen, bei denen die Drehachse durch das Türblatt verläuft, würde der Auslöser der Bodendichtung nicht mehr in einer Radialbewegung näherungsweise senkrecht auf die Zargenkante stoßen, sondern in einer Schwenkbewegung auf die Zargenkante oder Zargenoberfläche hingeführt werden. Hierdurch würden am Auslöser Scherkräfte im Moment des Auftreffens auf die Zargenkante auftreten, wodurch dieser nicht nur einem verstärkten Verschleiß durch Reibung ausgesetzt würde, sondern möglicherweise auch verkanten könnte. Aus diesem Grunde sind die vorstehend beschriebenen Lösungen für selbsttätige Bodenabdichtungen nicht für Türen geeignet, bei denen die Drehachse durch das Türblatt verläuft, da insbesondere die technische Anforderung nach möglichst wartungsfreier Betätigung über bis zu 1.000.000 Schließ- beziehungsweise Öfftnungszyklen nicht gewährleistet werden kann.

Auch bei der in DE 20 2017 103 556.5 offenbarten Zargen- und Falzgeometrie können die bislang bekannten Auslöser für eine Bodendichtung nicht verwendet werden, da auch in diesem Falle Scherkräfte auf den Auslöser einwirken würden, die zu Fehlfunktionen aufgrund möglichen Verkantens oder zumindest zu einem erheblichen Verschleiß des Auslösers oder der damit korrespondierenden Gegenfläche führen würden.

Die Aufgabe der vorliegenden Erfindung besteht somit darin, eine Dichtungseinrichtung zur Verfügung zu stellen, die sich als selbsttätige Bodenabdichtung auch für Drehtüren eignet, bei der die Drehachse durch das Türblatt verläuft. Die Dichtungseinrichtung soll sich dabei vorzugsweise auch für mindestens dreifach abgeschrägte Zargen- beziehungsweise Falzgeometrien eignen, wie sie insbesondere in der DE 20 2017 103 556.5 beschrieben sind.

Diese Aufgabe wird bei einer Dichtungseinrichtung der eingangs genannten Art dadurch gelöst, dass das Auslöseelement mit einer Auslösehilfe in Form eines Übertragungselements versehen ist, über das die auftretenden Scherkräfte abgetragen werden, so dass über die Auslösehilfe im Wesentlichen nur Kräfte auf das Auslöseelement wirken, die in dessen Auslöserichtung gerichtet sind. Dabei kann das Übertragungselement insbesondere bei der in der DE 20 2017 103 556.5 beschriebenen mindestens dreifach abgeschrägten Zargenbeziehungsweise Falzgeometrie als Wippe fungieren, da das Übertragungselement über einen knieförmigen Andruckbereich verfügt, der beim Schließvorgang am Zargenprofil abgestützt und hierdurch eine Druckkraft über einen kürzeren Hebel, verglichen mit dem Befestigungsbereich des Übertragungselements, auf das Auslöseelement übertragen kann. Aus diesem Grund wird das Übertragungselement auch als "Auslösewippe" bezeichnet.

Gegenstand der vorliegenden Offenbarung ist somit eine Dichtungseinrichtung, insbesondere für eine Drehtür mit einer durch das Türblatt verlaufenden Drehachse, mit einem Dichtungsgehäuse, einer Dichtungsleiste und einem Mechanismus zum Verschieben der Dichtungsleiste relativ zum Dichtungsgehäuse, wobei der Mechanismus ein Auslöseelement umfasst, bei dessen Beaufschlagung mit einer äußeren Kraft der Mechanismus die Dichtungsleiste relativ zum Dichtungsgehäuseverschiebt, wobei die Dichtungseinrichtung dadurch gekennzeichnet ist, dass dem Auslöseelement ein Übertragungselement (Auslösehilfe) zugeordnet ist, wobei das Übertragungselement
- einen Befestigungsbereich zum Anbringen des Übertragungselements an der drehpunktseitigen Türblattfalz des Türblatts,
- einen sich hieran anschließenden knieförmig in Türblattfalz-Richtung weisenden Andruckbereich zur federnden Betätigung des Übertragungselements,
- eine sich hieran anschließende rampenförmige Auflauffläche, und
- einen stufenförmig in Türblattfalz-Richtung abgesetzten Kontaktbereich aufweist, der mit dem Auslöseelement in Kontakt bringbar ist.

Das erfindungsgemäße Übertragungselement, das vorzugsweise einstückig ausgebildet ist, dient demzufolge als Auslösehilfe für das eigentliche Auslöseelement und bewahrt dieses vor auftretenden Scherkräften bei Einsatz in einer Drehtür mit einer durch das Türblatt verlaufenden Drehachse, insbesondere im Falle von in der DE 20 2017 103 556.5 beschriebenen mindestens dreifach abgeschrägten Zargen- beziehungsweise Falzgeometrien. Selbstverständlich ist jedoch der Einsatz der erfindungsgemäßen Dichtungseinrichtung nicht auf eine solche Art der Drehtür beschränkt. Vielmehr kann die Dichtungseinrichtung mit dem Übertragungselement auch für Drehtüren mit Scharnierbändern eingesetzt werden, bei denen sich die Drehachse in der Nähe der Türblattkante befindet. Auch kann die erfindungsgemäße Dichtungseinrichtung für andere verschließbare Öffnungen verwendet werden, wie beispielsweise ein Fenster oder dergleichen.

Neben der Vermeidung der Einwirkung von Scherkräften auf das Auslöseelement bietet die erfindungsgemäße Lösung den weiteren Vorteil, dass durch die erfindungsgemäße Formgebung des Übertragungselements eine gleichmäßigere Absenkung der Dichtung erzielt wird. Ohne das Übertragungselement würde, abgesehen von den mit den auftretenden Scherkräften verbundenen Problemen, die Türdichtung erst im letzten Moment des Schließvorgangs betätigt werden, was zum Teil als nachteilig empfunden wird.

Weiterhin vorteilhaft ist, dass durch den Einsatz des Übertragungselements die Lage der Dichtung beziehungsweise des Auslöseelements variabler gestaltet werden kann. So kann die Auslöseeinrichtung bei der erfindungsgemäßen Dichtungseinrichtung unmittelbar am Türaufschlag eingesetzt werden, was im Normalfall kein Auslösen der Dichtung bewirken würde. Die Dichtungseinrichtung könnte auch weiter in die Nähe der Drehachse verschoben werden, so dass insgesamt die Gestaltungsmöglichkeiten deutlich breiter sind. Je nach Schichtaufbau des Türblatts kann damit die Dichtungseinrichtung an derjenigen Position verbaut werden, die hinsichtlich des Schichtaufbaus optimal sind.

Erfindungsgemäß einsetzbare Mechanismen zum Verschieben der Dichtungsleiste relativ zum Dichtungsgehäuse sind dem Fachmann grundsätzlich bekannt. Prinzipiell könnten sämtliche aus dem Stand der Technik bekannten Lösungen verwendet werden, wie beispielsweise diejenige, wie sie in DE 20 2007 016 379 U1 oder auch in DE 79 02 716 U1 beschrieben sind. Dabei kann die eingesetzte Bodendichtung auch in der Weise ausgeführt sein, dass sie ohne weiteres vor Ort auf die benötigte Länge gekürzt werden kann. Derartige Systeme sind in EP 2 143 868 A1 beschrieben und können im Rahmen der vorliegenden Erfindung verwendet werden.

Das Übertragungselement kann in der Weise ausgestaltet sein, dass sich die rampenförmige Auflauffläche aus einem Gleitabschnitt und einem an den Andruckbereich angrenzenden gebogenen Steigungsbereich zusammensetzt. Auf diese Weise kann beim schließen der Tür ein kontinuierlicher Druckaufbau auf das Auslöseelement verwirklicht werden, sodass die Dichtungsleiste gleichmäßiger abgesenkt wird.

Der Befestigungsbereich und die rampenförmige Auflauffläche können insbesondere in deren Gleitabschnitt einen Winkel von 130 bis 170 ° einschließen, insbesondere von 135 bis 165°.

Die rampenförmige Auflauffläche kann, insbesondere in ihrem Gleitabschnitt, mit dem Steigungsabschnitt der Stufe des stufenförmig in Türblattfalz-Richtung abgesetzten Kontaktbereichs einen Winkel von wenigstens 90 ° einschließen, insbesondere von 90 bis 100 °.

Nach einer bevorzugten Ausführungsform der erfindungsgemäßen Dichtungseinrichtung weist der Kontaktbereich an seinem dem Befestigungsbereich gegenüberliegenden Ende einen Umfassungsbereich auf, der das Auslöseelement teilweise umgreift. Hierdurch wird das Auslöseelement unter anderem vor einem möglichen Verkanten geschützt. Zudem kommt es beim Reinigen des Bodens mit einem Wischer im Bereich des Übertragungselements nicht so schnell zu einem Verhaken der Wischerborsten.

Nach einer Weiterbildung der erfindungsgemäßen Dichtungseinrichtung sind das Auslöseelement, sowie vorzugsweise auch das Übertragungselement, derart federnd ausgestaltet, dass nach Beaufschlagung und anschließender Wegnahme der äußeren Kraft das Auslöseelement und das Übertragungselement wieder in ihre Ausgangsposition zurückgeführt werden. Hierfür ist zweckmäßigerweise das Übertragungselement aus einem elastischen Material aufgebaut, das insbesondere ausgewählt ist aus Metallen, vorzugsweise Stahl, Kunststoffen, faserverstärkten Kunststoffen oder Kombinationen von diesen, besonders bevorzugt Federstahl. Das Übertragungselement kann hierbei die erforderlichen Rückstellkräfte selbst aufweisen, wie beispielsweise bei der Ausgestaltung, bei der das Übertragungselement aus Federstahl gefertigt ist. Alternativ kann unterhalb des Übertragungselements auch eine Feder, wie beispielsweise eine Spiralfeder, angeordnet sein, welche die erforderliche Rückstellkraft besitzt und nach Wegnahme der äußeren Kraft das Übertragungselement wieder in seine Ausgangsposition bringt.

Das Übertragungselement kann beispielsweise streifenförmig ausgestaltet sein, insbesondere als Blattfeder. Die Dimensionierung wird hierbei den Anforderungen entsprechend angepasst, das heißt die Breite des streifenförmigen Übergangselements wird üblicherweise so gewählt, dass sie mindestens der Breite des Auslöseelements entspricht. Die Länge des streifenförmigen Übergangselements richtet sich beispielsweise nach der Dicke des Türblatts sowie dem angestrebten Steigungswinkels der rampenförmigen Auflauffläche. Allgemein kann die Breite beispielsweise zwischen 6 und 25 mm und unabhängig hiervon die Länge etwa 40 bis 120 mm gewählt sein. Vorzugsweise beträgt die Breite etwa 10 bis 18 mm und die Länge etwa 60 bis 100 mm. Dabei verstehen sich die Längenangaben als Längsausdehnung in der Draufsicht. Insofern ist die tatsächliche Materiallänge aufgrund von Biegungen oder Abkantungen des Übertragungselements in der Regel höher als die vorstehenden Längenangaben.

Für eine möglichst effiziente Kraftübertragung durch das Übertragungselement entfallen bevorzugt 40 bis 70% der Gesamtlänge des Übertragungselements in der Draufsicht auf den Befestigungsbereich, 15 bis 25 % auf die Auflauffläche, sowie 5 bis 15% auf den Kontaktbereich, wobei die jeweiligen Restlängen auf weitere Bereiche des Übertragungselements, wie den Andruckbereich und/ oder den Umfassungsbereich, entfallen.

Das erfindungsgemäße Übertragungselement ist zweckmäßigerweise in der Art ausgestaltet, dass es an einer Türblattfalz anbringbar ist. Hierfür sind im einfachsten Fall Löcher für zweckmäßigerweise wenigstens zwei Schrauben vorgesehen, um das Übertragungselement verdrehfest an der Türblattfalz anbringen zu können. Zu diesem Zweck ist das Übertragungselement in vorteilhafter Ausgestaltung in seinem Anbringbereich mit zumindest zwei Löchern für Befestigungsschrauben versehen. Diese Löcher können weiter bevorzugt ein konisches Profil aufweisen, sodass zur Befestigung Senkkopfschrauben verwendet werden können, sodass durch die Befestigung des Übertragungselements keine Erhebungen entstehen, die die Funktionsweise beeinträchtigen könnten.

Ein Gegenstand der vorliegenden Erfindung betrifft eine Drehtür nach Anspruch 1. Bei der Drehtür gemäß der vorliegenden Erfindung können das Auslöseelement und das Übertragungselement auf der der Drehachse benachbarten Türblattfalz und/ oder auf der Türblattfalz angeordnet sein, an der das Türschloss angebracht ist. Mit anderen Worten kann also eine Auslösehilfe wahlweise an einer der beiden Türblattfalzen oder aber auch beidseitig angebracht sein.

Bei der Drehtür ist das Dichtungsgehäuse vorzugsweise im Bereich zwischen der Drehachse und der Türblattoberfläche in Öffnungsrichtung und das Übertragungselement an seinem Befestigungsbereich zwischen der Drehachse und der Türblattoberfläche in Schließrichtung angeordnet.

Erfindungsgemäß ist das Türblatt in der Türzarge drehbar gehalten und die Drehtür derart ausgestaltet, dass beim Schließen der Drehtür das Übertragungselement an seiner rampenförmigen Auflauffläche mit der Türzarge in Kontakt tritt, insbesondere mit einer in der Türzarge befestigten und in Türblattfalzrichtung höhen- und/ oder tiefenverstellbaren Anschlageinrichtung, wobei die rampenförmige Auflauffläche beim fortlaufenden Schließvorgang auf der Zargenoberfläche, insbesondere auf der Anschlageinrichtung, entlanggleitet und bei Erreichen des knieförmig in Türblattfalz-Richtung weisenden Andruckbereichs die hierbei auftretende Kraft auf das Auslöseelement überträgt. Diese Ausgestaltung bietet die Möglichkeit mit Hilfe der Tiefen- und/ oder Höhenverstellung der Anschlageinrichtung die über das Übertragungselement induzierte Absenkbewegung der Dichtungsleiste beispielsweise an die Falzgeometrie der Türzarge und/ oder des Türblatts anzupassen, ohne dass hierfür die Formgebung des Übertragungselements verändert werden muss. Außerdem kann durch die Tiefen- und/ oder Höhenverstellung der Anschlageinrichtung eine spätere Justage erfolgen, falls sich beispielsweise die Drehtür nach dem Einbau gesetzt oder leicht verzogen haben sollte.

Hierbei kann die Drehtür weiter bevorzugt derart ausgestaltet sein, dass beim Schließen der Drehtür das Übertragungselement zunächst an seinem Umfassungsbereich mit der Türzarge in Kontakt tritt, insbesondere mit der Anschlageinrichtung, bevor die rampenförmige Auflauffläche beim fortlaufenden Schließvorgang auf der Zargenoberfläche, insbesondere auf der Anschlageinrichtung, entlanggleitet.

Die in der Türzarge befestigte höhenverstellbare Anschlageinrichtung wird vorzugsweise durch eine Schraube gebildet, insbesondere durch eine Schraube mit Außensechskantkopf.

In weiterer Ausgestaltung der erfindungsgemäßen Drehtür kann das Türblatt an seiner Türblattfalz mit einer Ausnehmung zur Aufnahme des Übertragungselements versehen sein. Hierdurch kann das Übertragungselement optisch verdeckt werden .

Ein weiterer Gegenstand der vorliegenden Erfindung betrifft eine Drehtür, wobei in der Türzarge vorzugsweise eine höhen- und/ oder tiefenverstellbaren Anschlageinrichtung vorgesehen ist, die insbesondere durch eine Schraube gebildet wird, weiter bevorzugt durch eine Schraube mit Außensechskantkopf. In bevorzugter Ausgestaltung der erfindungsgemäßen Drehtür weisen sowohl das Türblatt als auch die Türzarge eine mindestens dreifach abgeschrägte Falzgeometrie auf, vorzugsweise wie in der noch nicht veröffentlichten deutschen Gebrauchsmusteranmeldung DE 20 2017 103 556.5 offenbart. Die weitestgehend formschlüssig zusammenwirkenden Profile von Zarge und Türblatt, sind dabei vorzugsweise derart ausgestaltet, dass die die Seitenkanten der Seitenflächen des Tür- bzw. Fensterblatts verbindende Schmalfläche des Tür- bzw. Fensterblatts vier sich aneinander anschließende Teilflächen aufweist, wobei
die erste Teilfläche mit einer Seitenfläche der Seitenflächen des Tür- bzw. Fensterblatts einen stumpfen Winkel einschließt,
die erste Teilfläche mit der zweiten Teilfläche einen stumpfen Winkel einschließt,
die zweite Teilfläche senkrecht zu den Seitenflächen des Tür- bzw. Fensterblatts verläuft,
die zweite Teilfläche mit der dritten Teilfläche einen Winkel einschließt,
die dritte Teilfläche mit der vierten Teilfläche einen überstumpfen/erhabenen Winkel einschließt,
und
die vierte Teilfläche mit der anderen Seitenfläche der Seitenflächen des Tür- bzw. Fensterblatts einen stumpfen Winkel einschließt,
die im Schließzustand der Tür bzw. des Fensters der Schmalfläche des Tür- bzw. Fensterblatts gegenüberliegende Fläche des Anschlagprofils vier sich aneinander anschließende Teilflächen aufweist, wobei
die erste Teilfläche mit einer im Schließzustand der Tür bzw. des Fensters parallel zu der einen Seitenfläche der Seitenflächen des Tür- bzw. Fensterblatts verlaufenden Ebene einen spitzen Winkel einschließt,
die erste Teilfläche mit der zweiten Teilfläche einen überstumpfen/erhabenen Winkel einschließt,
die zweite Teilfläche senkrecht zu der Ebene verläuft,
die zweite Teilfläche mit der dritten Teilfläche einen überstumpfen/erhabenen Winkel einschließt,
die dritte Teilfläche mit der vierten Teilfläche einen Winkel einschließt,
und
die vierte Teilfläche mit einer im Schließzustand der Tür bzw. des Fensters parallel zu der anderen Seitenfläche der Seitenflächen des Tür- bzw. Fensterblatts verlaufenden Ebene einen spitzen Winkel einschließt,
und
im Schließzustand der Tür bzw. des Fensters die zweite Teilfläche der Schmalfläche des Tür- bzw. Fensterblatts und die zweite Teilfläche der Fläche des Anschlagprofils im Wesentlichen parallel zueinander verlaufen.

Die vorliegende Offenbarung wird im Folgenden anhand der Fign. 1 bis 8 näher erläutert. Darin zeigt
- Fig. 1: eine gattungsgemäße Dichtungseinrichtung gemäß dem Stand der Technik bei teilweise geöffneter Tür,
- Fig. 2: die Drehtür gemäß Fig. 1 in geschlossenem Zustand,
- Fig. 3: eine erfindungsgemäße Dichtungseinrichtung mit angebrachtem Übertragungselement in Schnittdarstellung von oben bei geöffnetem Türblatt,
- Fig. 4: die erfindungsgemäße Dichtungseinrichtung aus Fig. 3 in Schnittdarstellung von oben bei geschlossenem Türblatt,
- Fig. 5: die Ausführungsform gemäß Fig. 4 in seitlicher Schnittdarstellung,
- Fig. 6: die Ausführungsform gemäß Fig. 4 in Draufsicht auf die Türblattstoßkante,
- Fig. 7: eine Detailansicht eines erfindungsgemäßen Übertragungselements in seitlicher Schnittdarstellung, sowie
- Fig. 8: eine Detailansicht des erfindungsgemäßen Übertragungselements aus Fig. 7 in dreidimensionaler Darstellung.

In Fig. 1 ist eine aus dem Stand der Technik bekannte Dichtungseinrichtung 1 in Form einer selbsttätig absenkbaren Bodendichtung gezeigt. Die Dichtungseinrichtung 1 umfasst ein Dichtungsgehäuse 2, eine in der Draufsicht nicht sichtbare Dichtungsleiste sowie einen aus Vereinfachungsgründen nicht dargestellten Mechanismus zum Verschieben der Dichtungsleiste relativ zum Dichtungsgehäuse 2. Der Mechanismus umfasst ein Auslöseelement 3 zur Betätigung der Dichtungsleiste beim Schließen der Tür. Die Dichtungseinrichtung ist im Bereich der bodenseitigen Stoßkante eines Türblattes 4 verbaut. Das Türblatt 4 ist mittels Scharnierbändern 5 an einer Türzarge 6 verschwenkbar angeschlagen, wobei sich die Drehachse 7 des Türblatts 4 in der Nähe der Türblattfalzkante befindet, also nicht durch das Türblatt 4 verläuft. Die Türzarge 6 ist mit einer umlaufenden einsteckbaren Lippendichtung 8 versehen. Im Bodenbereich der Tür übernimmt die Dichtungsleiste der Dichtungseinrichtung die Abdichtung.

Beim Schließvorgang des Türblatts 4 trifft das Auslöseelement 3 bei fast vollständig geschlossener Tür auf die Oberfläche der Türzarge 6, in die an dieser Stelle zum Schutz gegen möglichen Verschleiß eine Druckplatte 9 aus Metall eingesetzt ist. Die bis zum vollständigen Schließen des Türblatts 4 auf das Auslöseelement 3 wirkende Kraft wird über den Mechanismus der Dichtungseinrichtung umgelenkt, so dass die auf der Unterseite des Türblatts 4 befindliche Dichtungsleiste herausgefahren wird, bis diese bodenseitigen Kontakt und damit eine Abdichtung des Türdurchgangs herstellt.

Fig. 2 zeigt die Türe aus Fig. 1 in geschlossenem Zustand, wobei hier das Auslöseelement 3 in das Innere der Dichtungseinrichtung hineingeschoben und damit die unterseitige Dichtungsleiste voll ausgefahren ist.

In Fig. 3 ist eine erfindungsgemäße Anordnung aus einer in einer Türzarge 18 drehbar gehalten Drehtür mit einer durch ein Türblatt 11 verlaufenden Drehachse 17 in Schnittdarstellung von oben bei geöffnetem Türblatt 11 dargestellt. Die Drehtür ist mit einer erfindungsgemäßen Dichtungseinrichtung 10 ausgerüstet. Fig. 4 zeigt diese Anordnung bei geschlossenem Türblatt 11 und dementsprechend bis zum Bodenkontakt ausgefahren Dichtungsleiste 13, wie aus den Fign. 5 und 6 erkennbar ist.

Die Dichtungseinrichtung 10 umfasst ein Dichtungsgehäuse 12, ein Dichtungselement in Form einer Dichtungsleiste 13 und einen vorliegend nicht dargestellten Mechanismus zum Verschieben der Dichtungsleiste 13 in dieser Darstellung nicht zu sehen relativ zum Dichtungsgehäuse 12. Der Mechanismus umfasst ein Auslöseelement 14, bei dessen Beaufschlagung mit einer äußeren Kraft der innenliegende Mechanismus die Dichtungsleiste 13 relativ zum Dichtungsgehäuse 12 in Richtung des Bodens 15 in dieser Darstellung nicht zu sehen verschiebt. Bei der in Fig. 3 gezeigten Ausführungsform sind das Auslöseelement 14 und das Übertragungselement 16 auf der der Drehachse 17 benachbarten Türblattfalz und/ oder auf der Türblattfalz angeordnet. Innerhalb des Türblattes 11 ist das Dichtungsgehäuse 12 im Bereich zwischen der Drehachse und der Türblattoberfläche in Öffnungsrichtung und das Übertragungselement 16 an seinem Befestigungsbereich 100 mittels zweier Schrauben zwischen der Drehachse und der Türblattoberfläche in Schließrichtung befestigt. Damit das Übertragungselement 16 nicht über die Türblattfalz hinausragt, ist letztere im unteren Bereich des Türblatts 11 mit einer Ausnehmung 105 zur Aufnahme des Übertragungselements 16 versehen. Die Maße der Ausnehmung sind dabei geringfügig größer als die Maße des Übertragungselements 16, welches bei der vorliegenden Ausgestaltung eine Länge in der Draufsicht von 80 mm und eine Breite von 15 mm besitzt.

Das Auslöseelement 14 ist mit einem Übertragungselement 16 abgedeckt. Das Übertragungselement 16, das als Auslösehilfe bzw. Auslösewippe für das Auslöseelement 14 dient, ist aus einem streifenförmigen Stück Federstahl gefertigt. Das Auslöseelement 14 ist aufgrund dieser Materialwahl derart federnd ausgestaltet, dass nach Beaufschlagung und anschließender Wegnahme der äußeren Kraft das Auslöseelement 14 wieder in ihre Ausgangsposition zurückgeführt wird. Ebenso ist das Übertragungselement 16 federnd ausgestaltet vorliegend nicht dargestellt, sodass auch dieses nach Beaufschlagung und anschließender Wegnahme der äußeren Kraft wieder in seine Ausgangsposition zurückgeführt wird.

Wie in den Detailansichten des Übertragungselements 16 in Fign. 7 und 8 erkennbar ist, ist das Übertragungselement 16 einstückig ausgebildet und gliedert sich in mehrere aufeinanderfolgende Abschnitte, und zwar einen Befestigungsbereich 100 zum Anbringen des Übertragungselements 16 an der drehpunktseitigen Türblattfalz des Türblatts, einen sich hieran anschließenden knieförmig in Türblattfalz-Richtung weisenden Andruckbereich 101 zur federnden Betätigung des Übertragungselements 16, eine sich hieran anschließende rampenförmige Auflauffläche 102, und einen stufenförmig in Türblattfalz-Richtung abgesetzten Kontaktbereich 103 auf, der mit dem Auslöseelement 14 in Kontakt bringbar ist. Die rampenförmige Auflauffläche 102 setzt sich aus einem Gleitabschnitt 102a und einem an den Andruckbereich 101 angrenzenden gebogenen Steigungsbereich 102b zusammen, wobei der Befestigungsbereich und die rampenförmige Auflauffläche 102 in ihrem Gleitabschnitt 102a einen Winkel W1 von etwa 156 ° einschließen. Die rampenförmige Auflauffläche 102 schließt in ihrem Gleitabschnitt 102a mit dem Steigungsabschnitt der Stufe 103a des stufenförmig in Türblattfalz-Richtung abgesetzten Kontaktbereichs 103 einen Winkel W2 von etwa 94 ° ein. Der Steigungsabschnitt der Stufe 103a ist zum besseren Verständnis in Fig. 7 mit einer gestrichelten Linie markiert.

Der Kontaktbereich 103 besitzt an seinem dem Befestigungsbereich 100 gegenüberliegenden Ende einen Umfassungsbereich 103b, der das Auslöseelement 14 teilweise umgreift.

An der Türzarge 18 ist eine in Türblattfalzrichtung tiefenverstellbare Anschlageinrichtung 104 in Form einer Außensechskantschraube vorgesehen. Die Höhe der Anschlageinrichtung 104 kann dabei durch Ein- oder Hinausdrehen der Außensechskantschraube verstellt werden. Beim Schließen der Drehtür tritt das Übertragungselement 16 an seinem Umfassungsbereich 103b mit der tiefenverstellbaren Anschlageinrichtung 104 in Kontakt, wobei die rampenförmige Auflauffläche 102 beim fortlaufenden Schließvorgang auf der Anschlageinrichtung 104 entlanggleitet und bei Erreichen des knieförmig in Türblattfalz-Richtung weisenden Andruckbereichs 101 die hierbei auftretende Kraft auf das Auslöseelement 14 überträgt.

### Bezugszeichenliste

- 1: Dichtungseinrichtung
- 2: Dichtungsgehäuse
- 3: Auslöseelement
- 4: Türblatt
- 5: Scharnierband
- 6: Türzarge
- 7: Drehachse
- 8: Lippendichtung
- 9: Druckplatte
- 10: Dichtungseinrichtung
- 11: Türblatt
- 12: Dichtungsgehäuse
- 13: Dichtungsleiste
- 14: Auslöseelement
- 15: Boden
- 16: Übertragungselement
- 17: Drehachse
- 18: Türzarge
- 100: Befestigungsbereich
- 101: Andruckbereich
- 102: Auflauffläche
- 102a: Gleitabschnitt
- 102b: gebogener Steigungsbereich
- 103: Kontaktbereich
- 103a: Steigungsabschnitt
- 103b: Umfassungsbereich
- 104: Anschlageinrichtung
- 105: Ausnehmung

## Patentansprüche

1. Drehtür mit einem Türblatt, mit einer Türzarge, mit einer durch das Türblatt (11) verlaufenden Drehachse (17) und einer Dichtungseinrichtung (10) mit einem Dichtungsgehäuse (12), einer Dichtungsleiste (13) und einem Mechanismus zum Verschieben der Dichtungsleiste (13) relativ zum Dichtungsgehäuse (12), wobei der Mechanismus ein Auslöseelement (14) umfasst, bei dessen Beaufschlagung mit einer äußeren Kraft der Mechanismus die Dichtungsleiste (13) relativ zum Dichtungsgehäuse (12) verschiebt, wobei dem Auslöseelement (14) ein Übertragungselement (16) zugeordnet ist, wobei das Übertragungselement (16)
• einen Befestigungsbereich (100) zum Anbringen des Übertragungselements (16) an der drehpunktseitigen Türblattfalz des Türblatts,
• einen sich hieran anschließenden knieförmig in Türblattfalz-Richtung weisenden Andruckbereich (101) zur federnden Betätigung des Übertragungselements (16),
• eine sich hieran anschließende rampenförmige Auflauffläche (102), und
• einen stufenförmig in Türblattfalz-Richtung abgesetzten Kontaktbereich (103) aufweist, der mit dem Auslöseelement (14) in Kontakt bringbar ist,
wobei das Dichtungsgehäuse (12) im Bereich zwischen der Drehachse (17) und der Türblattoberfläche in Öffnungsrichtung und das Übertragungselement (16) an seinem Befestigungsbereich (100) zwischen der Drehachse (17) und der Türblattoberfläche in Schließrichtung angeordnet sind,
**dadurch gekennzeichnet, dass**
das Türblatt in der Türzarge (18) drehbar gehalten und die Drehtür derart ausgestaltet ist, dass beim Schließen der Drehtür das Übertragungselement (16) an seiner rampenförmigen Auflauffläche (102) mit der Türzarge (18) in Kontakt tritt, wobei die rampenförmige Auflauffläche (102) beim fortlaufenden Schließvorgang auf der Zargenoberfläche entlanggleitet und bei Erreichen des knieförmig in Türblattfalz-Richtung weisenden Andruckbereichs (101) die hierbei auftretende Kraft auf das Auslöseelement (14) überträgt.

2. Drehtür nach Anspruch 1, **dadurch gekennzeichnet, dass** sich die rampenförmige Auflauffläche (102) aus einem Gleitabschnitt (102a) und einem an den Andruckbereich (101) angrenzenden gebogenen Steigungsbereich (102b) zusammensetzt.

3. Drehtür nach Anspruch 1 oder 2, **dadurch gekennzeichnet, dass** der Befestigungsbereich und die rampenförmige Auflauffläche (102), insbesondere in ihrem Gleitabschnitt (102a), einen Winkel (W1) von 130 bis 170 ° einschließen.

4. Drehtür nach einem der vorstehenden Ansprüche, **dadurch gekennzeichnet, dass** die rampenförmige Auflauffläche (102), insbesondere in ihrem Gleitabschnitt (102a), und der Steigungsabschnitt der Stufe (103a) des stufenförmig in Türblattfalz-Richtung abgesetzten Kontaktbereichs (103) einen Winkel (W2) von wenigstens 90 ° einschließen, insbesondere von 90 bis 100 °.

5. Drehtür nach einem der vorstehenden Ansprüche, **dadurch gekennzeichnet, dass** der Kontaktbereich (103) an seinem dem Befestigungsbereich (100) gegenüberliegenden Ende einen Umfassungsbereich (103b) aufweist, der das Auslöseelement (14) teilweise umgreift.

6. Drehtür nach einem der vorstehenden Ansprüche, **dadurch gekennzeichnet, dass** das Auslöseelement (14) und/ oder das Übertragungselement (16), derart federnd ausgestaltet sind, dass nach Beaufschlagung und anschließender Wegnahme der äußeren Kraft das Auslöseelement (14) und das Übertragungselement (16) wieder in ihre Ausgangsposition zurückgeführt werden.

7. Drehtür nach einem der vorstehenden Ansprüche, **dadurch gekennzeichnet, dass** das Übertragungselement (16) aus einem elastischen Material aufgebaut ist, das insbesondere ausgewählt ist aus Metallen, vorzugsweise Stahl, Kunstoffen, faserverstärkten Kunststoffen oder Kombinationen von diesen, besonders bevorzugt Federstahl.

8. Drehtür nach einem der vorstehenden Ansprüche, **dadurch gekennzeichnet, dass** das Übertragungselement (16) streifenförmig ausgestaltet ist, insbesondere als eine Blattfeder.

9. Drehtür nach einem der vorstehenden Ansprüche, **dadurch gekennzeichnet, dass** das Auslöseelement (14) und das Übertragungselement (16) auf der der Drehachse (17) benachbarten Türblattfalz und/ oder auf der Türblattfalz angeordnet ist, an der das Türschloss angebracht ist.

10. Drehtür nach einem der vorstehenden Ansprüche, **dadurch gekennzeichnet, dass** die Drehtür derart ausgestaltet ist, dass beim Schließen der Drehtür das Übertragungselement (16) an seiner rampenförmigen Auflauffläche (102) mit einer in der Türzarge (18) befestigten und in Türblattfalzrichtung höhen- und/ oder tiefenverstellbaren Anschlageinrichtung (104) in Kontakt tritt.

11. Drehtür nach einem der vorstehenden Ansprüche, **dadurch gekennzeichnet, dass** die rampenförmige Auflauffläche (102) beim fortlaufenden Schließvorgang auf der Anschlageinrichtung (104), entlanggleitet und bei Erreichen des knieförmig in Türblattfalz-Richtung weisenden Andruckbereichs (101) die hierbei auftretende Kraft auf das Auslöseelement (14) überträgt.

12. Drehtür nach einem der vorstehenden Ansprüche, **dadurch gekennzeichnet, dass** die Drehtür derart ausgestaltet ist, dass beim Schließen der Drehtür das Übertragungselement (16) zunächst an seinem Umfassungsbereich (103b) mit der Türzarge (18) in Kontakt tritt, insbesondere mit der Anschlageinrichtung (104), bevor die rampenförmige Auflauffläche (102) beim fortlaufenden Schließvorgang auf der Zargenoberfläche, insbesondere auf der Anschlageinrichtung (104), entlanggleitet.

13. Drehtür nach einem der vorstehenden Ansprüche, **dadurch gekennzeichnet, dass** das Türblatt (11) an seiner Türblattfalz mit einer Ausnehmung (105) zur Aufnahme des Übertragungselements (16) versehen ist.

14. Drehtür nach einem der vorstehenden Ansprüche, **dadurch gekennzeichnet, dass** in der Türzarge (18) eine höhen- und/ oder tiefenverstellbaren Anschlageinrichtung (104) vorgesehen ist, die insbesondere durch eine Schraube gebildet wird, weiter bevorzugt durch eine Schraube mit Außensechskantkopf.

15. Drehtür nach einem der vorstehenden Ansprüche, **dadurch gekennzeichnet, dass** das Türblatt (11) und die Türzarge (18) eine mindestens dreifach abgeschrägte Falzgeometrie aufweisen.

## Claims

1. A pivoting door having a door panel with a door frame, with a pivot axis (17) running through door panel (11) and a sealing device (10) having a seal housing (12), a sealing strip (13), and a mechanism for moving sealing strip (13) relative to seal housing (12), wherein said mechanism comprises a release element (14), which moves sealing strip (13) relative to seal housing (12) upon being impinged with an external force of the mechanism, wherein a transmission element (16) is allocated to release mechanism, wherein transmission element (16)
• features a mounting area (100) for mounting transmission element (16) to the pivot-side door panel rebate of the door panel,
• a compression area (101) pointing knee-like towards the door panel rebate connected hereto for the spring actuation of transmission element (16),
• a ramp-like run-on surface (102) connected hereto, and
• a contact area (103) dropped down stepped towards the door panel rebate, which can engage with release element (14),
wherein seal housing (12) is arranged in the area between pivot axis (17) and the surface of the door panel in the opening direction and transmission element (16) is arranged on its mounting area (100) between pivot axis (17) and the surface of the door panel in the closing direction,
**characterized in that**
the door panel is retained in door frame (18) such that it can pivot and the pivoting door is designed such that when closing the pivoting door, transmission element (16) comes into contact with door frame (18) on its ramp-like run-on surface (102), wherein ramp-like run-on surface (102) slides along the door frame surface when the closing process is continued and, upon reaching compression area (101) pointing knee-like towards the door panel rebate, transmits the force arising here to release element (14).

2. Pivoting door according to Claim 1, **characterized in that** ramp-like run-on surface (102) consists of a slide section (102a) and a curved slope section (102b) adjacent to compression area (101).

3. Pivoting door according to Claim 1 or 2, **characterized in that** the mounting area and ramp-like run-on surface (102), particularly in its slide section (102a), comprise an angle (W1) of 130 to 170°.

4. Pivoting door according to one of the previous Claims, **characterized in that** ramp-like run-on surface (102), particularly in its slide section (102a), and the slope section of step (103a) of contact area (103) dropped down stepped towards the door panel rebate comprise an angle (W2) of at least 90°, particularly of 90 to 100°.

5. Pivoting door according to one of the previous Claims, **characterized in that** contact area (103) has an enclosure area (103b) on its end opposite mounting area (100), which partly encompasses release element (14).

6. Pivoting door according to one of the previous Claims, **characterized in that** release element (14) and/ or transmission element (16) are designed flexibly such that following impingement and subsequent removal of the external force release element (14) and transmission element (16) are returned to their original position.

7. Pivoting door according to one of the previous Claims, **characterized in that** transmission element (16) is constructed of an elastic material, which is selected particularly from metals, preferably steel, plastics, fibre-reinforced plastics or combinations thereof, particularly preferably spring steel.

8. Pivoting door according to one of the previous Claims, **characterized in that** transmission element (16) is designed as a strip, particularly as a plate spring.

9. Pivoting door according to one of the previous Claims, **characterized in that** release element (14) and transmission element (16) is arranged on the door panel rebate adjacent to pivot axis (17) and/ or on the door panel rebate, on which the door lock is attached.

10. Pivoting door according to one of the previous Claims, **characterized in that** the pivoting door is designed such that, when closing the pivoting door, transmission element (16) comes into contact on its ramp-like run-on surface (102) with an anchoring device (104), which is mounted in door frame (18) and is height- and depth-adjustable.

11. Pivoting door according to one of the previous Claims, **characterized in that** ramp-like run-on surface (102) slides along on anchoring device (104) when the closing process is continued and, upon reaching compression area (101) pointing knee-like towards the door panel rebate, transmits the force arising here to release element (14).

12. Pivoting door according to one of the previous Claims, **characterized in that** the pivoting door is designed such that, when closing the pivoting door, transmission element (16) initially comes into contact with door frame (18) on its enclosure area (103b), particularly with anchoring device (104), before ramp-like run-on surface (102) slides along on the frame surface, particularly on anchoring device (104) when the closing process is continued.

13. Pivoting door according to one of the previous Claims, **characterized in that** door panel (11) is equipped with a recess (105) on its door panel rebate for receiving transmission element (16).

14. Pivoting door according to one of the previous Claims, **characterized in that** a height- and depth-adjustable anchoring device (104) is designed in door frame (18), which is formed particularly by a bolt, additionally preferably by a bolt with a hexagon head.

15. Pivoting door according to one of the previous Claims, **characterized in that** door panel (11) and door frame (18) have at least a triple bevelled rebate geometry.

## Revendications

1. Porte pivotante munie d'un vantail et d'un dormant de porte, dotée d'un axe de rotation (17) passant au centre du vantail (11) et d'un dispositif d'étanchéité (10), d'un logement de joint (12), d'une baguette d'étanchéité (13) et d'un mécanisme pour déplacer la baguette d'étanchéité (13) par rapport au logement de joint (12), le mécanisme comprenant un élément de déclenchement (14), ce mécanisme sollicité par la force externe repoussant la baguette d'étanchéité (13) par rapport au logement de joint (12), un élément de transfert (16) étant affecté à l'élément de déclenchement (14), l'élément de transfert (16) comportant
• une zone de fixation (100) pour poser l'élément de transfert sur la feuillure du vantail du côté du point de rotation (16),
• un bord de pression (101) en forme de coude s'y raccordant, orienté dans le sens de la feuillure du vantail pour l'actionnement amortisseur de l'élément de transfert (16),
• une surface de roulement en forme de rampe s'y raccordant (102) et
• une surface de contact étagée en retrait, orientée vers la feuillure du vantail (103), pouvant être amenée en contact avec l'élément de déclenchement (14),
le logement de joint (12) étant agencé dans la zone entre l'axe de rotation (17) et la surface du vantail dans le sens d'ouverture et l'élément de transfert (16) étant agencé sur sa zone de fixation (100) entre l'axe de rotation (17) et la surface du vantail dans le sens de fermeture,
**caractérisés en ce que**
le vantail dans le dormant de porte (18) est supporté en rotation et **en ce que** la porte pivotante est conçue de manière à ce que, lors de la fermeture de la porte pivotante, l'élément de transfert (16) entre en contact avec le dormant de porte (18) sur sa surface de roulement en forme de rampe (102), la surface de roulement en forme de rampe (102) glisse le long de la surface de la chambranle (102) lors du processus de fermeture régulier, et transfère la force générée ici sur l'élément de déclenchement (14), lors de l'atteinte du bord de pression de forme coudée orienté dans le sens de la feuillure du vantail (101).

2. Porte pivotante selon la revendication 1, **caractérisée en ce que** la surface de roulement en forme de rampe (102) se compose d'une partie coulissante (102a) et d'une plage de pente courbée (102b) adjacente à la zone de pression (101).

3. Porte pivotante selon la revendication 1 ou 2, **caractérisée en ce que** la zone de fixation et la surface de roulement en forme de rampe (102), notamment dans leur partie coulissante (102a), comprennent un angle (A1) de 130 à 170 °.

4. Porte pivotante selon l'une des revendications précédentes, **caractérisée en ce que** la surface de roulement en forme de rampe (102), notamment dans sa partie coulissante (102a) et **en ce que** la section inclinée du niveau (103a) de la zone de contact étagée en retrait et orientée vers la feuillure du vantail (103), comprennent un angle (A2) d'au moins 90 °, en particulier de 90 à 100°.

5. Porte pivotante selon l'une des revendications précédentes, **caractérisée en ce que** la surface de contact (103) sur l'extrémité opposée à la zone de fixation (100), comprend une zone enveloppante (103b) qui entoure en partie l'élément de déclenchement (14).

6. Porte pivotante selon l'une des revendications précédentes, **caractérisée en ce que** l'élément de déclenchement (14) et/ou l'élément de transfert (16) sont conçus de manière tellement élastique qu'après l'application et puis le retrait de la force externe, l'élément de déclenchement (14) et l'élément de transfert (16) sont ramenés à leur position initiale.

7. Porte pivotante selon l'une des revendications précédentes, **caractérisée en ce que** l'élément de transfert (16) est construit en matériau élastique particulièrement sélectionné en métaux, de préférence en acier, en matières plastiques, en matières plastiques renforcées de fibres ou dans les combinaisons de ces matières, la préférence étant accordée en particulier à l'acier à ressort.

8. Porte pivotante selon l'une des revendications précédentes, **caractérisée en ce que** l'élément de transfert (16) est conçu en forme de bandes, particulièrement comme ressort à lame.

9. Porte pivotante selon l'une des revendications précédentes, **caractérisée en ce que** l'élément de déclenchement (14) et l'élément de transfert (16) sont agencés sur la feuillure du vantail adjacente à l'axe de rotation (17) et/ou sur la feuillure du vantail sur laquelle la serrure de la porte est posée.

10. Porte pivotante selon l'une des revendications précédentes, **caractérisée en ce que** la porte pivotante est conçue de sorte que, lors de la fermeture de la porte, l'élément de transfert (16) entre en contact avec un dispositif d'arrêt (104) fixé dans le chambranle (18) et réglable en hauteur et/ou en profondeur dans le sens de la feuillure du vantail sur sa surface de roulement en forme de rampe (102).

11. Porte pivotante selon l'une des revendications précédentes, **caractérisée en ce que** la surface de roulement en forme de rampe (102) glisse le long du dispositif d'arrêt (104), lors du processus de fermeture régulier, et transfère la force générée ici sur l'élément de déclenchement (14) lors de l'atteinte du bord de pression de forme coudée (101), orienté dans le sens de la feuillure du vantail.

12. Porte pivotante selon l'une des revendications précédentes, **caractérisée en ce que** la porte pivotante conçue de sorte que, lors de la fermeture de la porte, l'élément de transfert (16) entre d'abord en contact avec le chambranle (18) sur sa zone enveloppante (103b), particulièrement dans le sens des butées (104), avant que la surface de roulement en forme de rampe (102) ne glisse le long de la surface du chambranle, particulièrement le long du dispositif d'arrêt (104), lors du processus de fermeture régulier.

13. Porte pivotante selon l'une des revendications précédentes, **caractérisée en ce que** le vantail (11) est muni d'une cavité (105) pour loger l'élément de transfert (16) sur sa feuillure de vantail.

14. Porte pivotante selon l'une des revendications précédentes, **caractérisée en ce qu'**un dispositif d'arrêt (104) réglable en hauteur et/ou en profondeur est prévu dans le chambranle (18), particulièrement constitué d'une vis, de préférence encore d'une tête hexagonale extérieure.

15. Porte pivotante selon l'une des revendications précédentes, **caractérisée en ce que** le vantail (11) et le chambranle (18) présentent au moins une triple géométrie de sertissage biseauté.
